# EUROPÄISCHE PATENTSCHRIFT

(11) **EP 1 953 453 B1**
(45) Veröffentlichungstag und Bekanntmachung des Hinweises auf die Patenterteilung: **10.08.2011**
(21) Anmeldenummer: 08001149.7
(22) Anmeldetag: 23.01.2008
(51) Int. Cl.: F23D 14/36, F04D 29/42

(54) **Mischeinrichtung für einen Gasgebläsebrenner**
Mixing device for a gas burner with blower
Dispositif de mélange pour un brûleur à gaz avec ventilateur

(30) Priorität: 26.01.2007 DE 102007004969
(43) Veröffentlichungstag der Anmeldung: 06.08.2008
(73) Patentinhaber: Viessmann Werke GmbH & Co. KG, 35107 Allendorf (DE)
(72) Erfinder: Dzubiella, Manfred, Dr., 35066 Frankenberg (DE)
(74) Vertreter: Wolf, Michael

(56) Entgegenhaltungen:
- DE-B3-102004 007 123
- DE-C1- 19 729 047
- DE-U1- 29 506 691

## Beschreibung

Die Erfindung betrifft eine Mischeinrichtung für einen Gasgebläsebrenner gemäß dem Oberbegriff des Patentanspruchs 1.

Eine Mischeinrichtung der eingangs genannten Art ist nach der DE 295 06 691 U1 bekannt. Diese besteht aus einem Gehäuse, das aus zwei schalenartigen Bauteilen gebildet und in dem ein Laufrad eines Gebläses angeordnet ist, wobei dem Laufrad eine als Luftansaugöffnung dienende und eine Außen- und eine Innenwandung aufweisende Gas-Luft-Mischstrecke pneumatisch vorgeschaltet ist, wobei das Gehäuse eine brennerseitige Gas-Luft-Gemischauslaßöffnung aufweist, wobei mindestens ein schalenartiges Bauteil des Gehäuses und mindestens die Außenwandung der Gas-Luft-Mischstrecke als einstückiges Bauteil ausgebildet sind und wobei die Innenwandung eine Strömungsoberfläche für die angesaugte Luft und das angesaugte Gas bildet.

Weiterhin ist eine Mischeinrichtung nach der DE 10 2004 007 123 B3 bekannt. Diese besteht, wie der Fachmann erkennt, auch wenn die Figuren nicht alle nachfolgend genannten Merkmale explizit zeigen, aus einen (Gebläse-) Gehäuse, das aus zwei schalenartigen Bauteilen gebildet und in dem ein Laufrad eines Gebläses angeordnet ist. Dabei ist dem Laufrad eine als Luftansaugöffnung dienende und eine Außen- und eine Innenwandung aufweisende Gas-Luft-Mischstrecke (hier eine sogenannte Venturi-Düse) pneumatisch vorgeschaltet. Ferner weist das Gehäuse eine brennerseitige Gas-Luft-Gemischauslaßöffnung auf.

Nach der DE 10 2004 007 123 B3 ist vorgesehen, dass die Gas-Luft-Mischstrecke und die Venturi-Düse als monolithische Einheit ausgebildet sind. Mit anderen Worten ausgedrückt, sind nach dieser Lösung die Außen- und Innenwandung der Venturi-Düse als ein Bauteil gebildet.

Dieses eine, die Venturi-Düse enthaltende Bauteil, an dem zusätzlich noch das Gasregelgerät angeordnet ist, wird mittels eines Bajonettverschlusses am oben genannten Gebläsegehäuse befestigt, d. h. das Bauteil ist von diesem lösbar ausgebildet, was seinen Grund unter anderem darin hat, dass die Venturi-Düse aus Kunststoff und das Gebläsegehäuse aus Metall gebildet ist.

Der Erfindung liegt die Aufgabe zugrunde, eine Mischeinrichtung der eingangs genannten Art zu verbessern.

Diese Aufgabe ist mit einer Mischeinrichtung der eingangs genannten Art durch die im Kennzeichen des Patentanspruchs 1 aufgeführten Merkmale gelöst.

Nach der Erfindung ist also vorgesehen, dass die Innenwandung als hohlzylinderartiges Einzelbauteil mit einer inneren und einer äußeren Oberfläche ausgebildet ist, wobei die innere Oberfläche die Strömungsoberfläche der Gas-Luft-Mischstrecke bildet und die äußere Oberfläche an einer Innenseite der Außenwandung des Gehäuses anliegt.

Mit anderen Worten ausgedrückt, ist erfindungsgemäß das die Strömung führende Bauteil somit als separat einsetzt-, einschieb- bzw. einsteckbares Element ausgebildet, und zwar vorzugsweise hergestellt als Kunststoffspritzgussteil. Diese Maßgabe hat den Vorteil, dass die Mischeinrichtung sehr flexibel an unterschiedliche Auslegungszustände bezüglich der zuzuführenden Luft anpassbar ist.

Andere vorteilhafte Weiterbildungen der erfindungsgemäßen Mischeinrichtung ergeben sich aus den abhängigen Patentansprüchen.

Der Vollständigkeit halber wird noch auf die weiter abliegende DE 197 29 047 C1 verwiesen, die eine Mischvorrichtung zur Erzeugung eines Gemisches aus Gas und Verbrennungsluft für einen Brenner zeigt.

Die erfindungsgemäße Mischeinrichtung einschließlich ihrer vorteilhaften Weiterbildungen gemäß der abhängigen Patentansprüche wird nachfolgend anhand der zeichnerischen Darstellung eines bevorzugten Ausführungsbeispiels näher erläutert.

Es zeigt schematisch
Figur 1 im Schnitt die erfindungsgemäße Mischeinrichtung.

Die in der einzigen Figur 1 dargestellte Mischeinrichtung für einen Gasgebläsebrenner besteht aus einem Gehäuse 1, das aus zwei schalenartigen Bauteilen 2, 3 gebildet und in dem ein Laufrad 4 eines Gebläses angeordnet ist, wobei dem per Gebläsemotor 13 angetriebenen Laufrad 4 eine als Luftansaugöffnung dienende und eine Außen- 5 und eine Innenwandung 6 aufweisende Gas-Luft-Mischstrecke 7, hier in Form einer Venturi-Düse (was allerdings nicht zwingend ist), pneumatisch vorgeschaltet ist und wobei das Gehäuse 1 eine brennerseitige Gas-Luft-Gemischauslaßöffnung 8 aufweist.

Weiterhin ist vorgesehen, dass mindestens ein schalenartiges Bauteil 2 des Gehäuses 1 und mindestens die Außenwandung 5 der Gas-Luft-Mischstrecke 7 zusammen als einstückiges Bauteil ausgebildet sind.

Wie eingangs erläutert, entfällt durch diese Maßgabe ein erheblicher Montageaufwand, und zwar deswegen, weil auf andernfalls erforderliche Schrauben und Dichtungen verzichtet werden kann.

Wie aus Figur 1 ersichtlich, bildet die Innenwandung 6 der Gas-Luft-Mischstrecke 7 bzw. Venturi-Düse eine Strömungsoberfläche 9 für die angesaugte Luft und das angesaugte Gas.

Wesentlich ist nun, dass die Innenwandung 6 als hohlzylinderartiges Einzelbauteil mit einer inneren und einer äußeren Oberfläche ausgebildet ist, wobei die innere Oberfläche die Strömungsoberfläche 9 der venturi-Düse 7 bildet und die äußere Oberfläche an einer Innenseite der Außenwandung 5 des Gehäuses 1 anliegt. Das die Strömung führende Bauteil ist somit als separat einsetzt-, einschieb- bzw. einsteckbares Element ausgebildet, und zwar vorzugsweise hergestellt als Kunststoffspritzgussteil. Diese Maßgabe hat den Vorteil, dass die Mischeinrichtung sehr flexibel an unterschiedliche Auslegungszustände bezüglich der zuzuführenden Luft anpassbar ist.

Zur Ausbildung der Gas-Luft-Mischstrecke ist die Innenwandung 6 ferner mit mindestens einer Öffnung 10 zur Zufuhr von Gas versehen ist. Typischerweise sind mehrere Öffnungen vorgesehen, die gleichmäßig (z. B. rotationssymmetrisch) auf dem Umfang der Innenwandung 6 verteilt sind, um eine möglichst gleichmäßige Vermischung mit der Luft zu gewährleisten.

Die Öffnung 10 ist dabei so an der Innenwandung 6 positioniert, dass die durch den bekannten Venturi-Effekt hervorgerufene Gasansaugung eine ausreichende Gas-Luft-Gemischversorgung des Brenners gewährleistet.

Zur weiteren Montagevereinfachung hat es sich als vorteilhaft erwiesen (abstrahiert dargestellt), dass an der Außenwandung 5 ein Aufnahme- und Anordnungsbereich 11 für eine Gasarmatur 15 vorgesehen ist. Dieser Aufnahmebereich 11 kann dabei z. B. sockelartig mit Materialbereichen zur Einbringung von Gewinden und/oder Anlageflächen für Dichtungen ausgebildet sein.

Dabei ist dem Aufnahme- und Anordnungsbereich 11, wie aus Figur 1 ersichtlich, eine Öffnung 12 in der Außenwandung 5 zugeordnet, die mit der Öffnung 10 an der Innenwandung 6 pneumatisch verbunden ist, d. h. von der Gasarmatur kommendes Gas wird über die Öffnung 12, einen entsprechenden Verbindungskanal und die Öffnung 10 der Gas-Luft-Mischstrecke 7 bzw. der Venturi-Düse zur Vermischung mit der über den Einströmungsquerschnitt 14 der Luftansaugöffnung angesaugten Luft zugeführt. Das Gas-Luft-Gemisch gelangt anschließend zum Laufrad 4 und wird von diesem zur mit dem Brenner in Verbindung stehenden Gas-Luft-Gemischauslaßöffnung gefördert.

Fertigungstechnisch hat es sich als besonders günstig erwiesen, dass das schalenartige Bauteil 2 zusammen mit der Außenwandung 5 als einstückiges Gussteil ausgebildet ist, wobei insbesondere die Fertigung per Aluminiumdruckguss oder Kunststoffspritzguss zu preiswerten, geometrisch präzisen aber gleichzeitig vom Gewicht her leichten Bauteilen führt.

### Bezugezeichenliste

- 1: Gehäuse
- 2: Bauteil
- 3: Bauteil
- 4: Laufrad
- 5: Außenwandung
- 6: Innenwandung
- 7: Gas-Luft-Mischstrecke, vorzugsweise Venturi-Düse
- 8: Gas-Luft-Gemischauslaßöffnung
- 9: Strömungsoberfläche
- 10: Öffnung
- 11: Aufnahme- und Anordnungsbereich
- 12: Öffnung
- 13: Gebläsemotor
- 14: Einströmungquerschnitt
- 15: Gasarmatur

## Patentansprüche

1. Mischeinrichtung für einen Gasgebläsebrenner, umfassend ein Gehäuse (1), das aus zwei schalenartigen Bauteilen (2, 3) gebildet und in dem ein Laufrad (4) eines Gebläses angeordnet ist, wobei dem Laufrad (4) eine als Luftansaugöffnung dienende und eine Außen- (5) und eine Innenwandung (6) aufweisende Gas-Luft-Mischstrecke (7) pneumatisch vorgeschaltet ist, wobei das Gehäuse (1) eine brennerseitige Gas-Luft-Gemischauslaßöffnung (8) aufweist, wobei mindestens ein schalenartiges Bauteil (2) des Gehäuses (1) und mindestens die Außenwandung (5) der Gas-Luft-Mischstrecke (7) als einstückiges Bauteil ausgebildet sind und wobei die Innenwandung (6) eine Strömungsoberfläche (9) für die angesaugte Luft und das angesaugte Gas bildet,
**dadurch gekennzeichnet,**
**dass** die Innenwandung (6) als hohlzylinderartiges Einzelbauteil mit einer inneren und einer äußeren Oberfläche ausgebildet ist, wobei die innere Oberfläche die Strömungsoberfläche (9) der Gas-Luft-Mischstrecke (7) bildet und die äußere Oberfläche an einer Innenseite der Außenwandung (5) des Gehäuses (1) anliegt.

2. Mischeinrichtung für einen Gasgebläsebrenner nach Anspruch 1,
**dadurch gekennzeichnet,**
**dass** die Gas-Luft-Mischstrecke (7) als Venturi-Düse ausgebildet ist.

3. Mischeinrichtung für einen Gasgebläsebrenner nach Anspruch 1 oder 2,
**dadurch gekennzeichnet,**
**dass** die Innenwandung (6) mit mindestens einer Öffnung (10) zur Zufuhr von Gas versehen ist.

4. Mischeinrichtung für einen Gasgebläsebrenner nach einem der Ansprüche 1 bis 3,
**dadurch gekennzeichnet,**
**dass** an der Außenwandung (5) ein Aufnahme- und Anordnungsbereich (11) für eine Gasarmatur vorgesehen ist.

5. Mischeinrichtung für einen Gasgebläsebrenner nach Anspruch 4,
**dadurch gekennzeichnet,**
**dass** dem Aufnahme- und Anordnungsbereich (11) für die Gasarmatur eine Öffnung (12) in der Außenwandung (5) zugeordnet ist, die mit der Öffnung (10) an der Innenwandung (6) pneumatisch verbunden ist.

6. Mischeinrichtung für einen Gasgebläsebrenner nach einem der Ansprüche 1 bis 5,
**dadurch gekennzeichnet,**
**dass** das schalenartige Bauteil (2) zusammen mit der Außenwandung (5) als einstückiges Gussteil ausgebildet ist.

7. Mischeinrichtung für einen Gasgebläsebrenner nach einem der Ansprüche 1 bis 6,
**dadurch gekennzeichnet,**
**dass** die schalenartigen Bauteile (2, 3) wahlweise aus Aluminiumdruckguss oder Kunststoff gebildet sind.

## Claims

1. A mixing device for a forced-air gas burner, comprising a housing (1), which is formed from two shell-type components (2, 3) and in which a rotor (4) of a fan is situated, a gas-air mixing section (7), which is used as an air intake opening and has an outer wall (5) and an inner wall (6), being pneumatically connected upstream from the rotor (4), the housing (1) having a burner-side gas-air mixture outlet opening (8), at least one shell-type component (2) of the housing (1) and at least the outer wall (5) of the gas-air mixing section (7) being implemented as an integral component, and the inner wall (6) forming a flow surface (9) for the intake air and the intake gas,
**characterized in**
**that** the inner wall (6) is implemented as a hollow-cylindrical individual component having an inner surface and an outer surface, the inner surface forming the flow surface (9) of the gas-air mixing section (7) and the outer surface pressing against an inner side of the outer wall (5) of the housing (1).

2. The mixing device for a forced-air gas burner according to Claim 1,
**characterized in**
**that** the gas-air mixing section (7) is implemented as a Venturi nozzle.

3. The mixing device for a forced-air gas burner according to Claim 1 or 2,
**characterized in**
**that** the inner wall (6) is provided with at least one opening (10) for the supply of gas.

4. The mixing device for a forced-air gas burner according to one of Claims 1 to 3,
**characterized in that**
a receptacle and configuration area (11) for a gas fitting is provided on the outer wall (5).

5. The mixing device for a forced-air gas burner according to Claim 4,
**characterized in**
**that** an opening (12) in the outer wall (5), which is pneumatically connected to the opening (10) on the inner wall (6), is associated with the receptacle and configuration area (11) for the gas fitting.

6. The mixing device for a forced-air gas burner according to one of Claims 1 to 5,
**characterized in**
**that** the shell-type component (2) is implemented together with the outer wall (5) as an integral cast part.

7. The mixing device for a forced-air gas burner according to one of Claims 1 to 6,
**characterized in**
**that** the shell-type components (2, 3) are alternately produced from aluminum diecast or plastic.

## Revendications

1. Dispositif de mélange pour brûleur à gaz, comprenant un boîtier (1) qui est formé de deux pièces en forme de coque (2, 3) et dans lequel un rotor (4) d'une soufflante est disposé, dans lequel un trajet de mélange gaz-air (7) servant d'ouverture d'aspiration de l'air et présentant une paroi extérieure (5) et une paroi intérieure (6) est monté en aval du rotor (4) de manière pneumatique, sachant que le boitier (1) présente une ouverture d'évacuation du mélange gaz-air (8) côté brûleur, sachant qu'au moins une pièce en forme de coque (2) du boitier (1) et au moins la paroi extérieure (5) du trajet de mélange gaz-air (7) sont formées d'un seul tenant et sachant que la paroi intérieure (6) forme une surface d'écoulement (9) pour l'air et le gaz aspirés,
**caractérisé en ce que**
la paroi intérieure (6) est formée comme une pièce unique de type cylindre creux avec des surfaces intérieure et extérieure, sachant que la surface intérieure forme la surface d'écoulement (9) du trajet de mélange gaz-air (7) et la surface extérieure repose sur un côté intérieur de la paroi extérieure (5) du boitier (1).

2. Dispositif de mélange pour brûleur à gaz selon la revendication 1,
**caractérisé en ce que**
le trajet de mélange gaz-air (7) est une buse venturi.

3. Dispositif de mélange pour brûleur à gaz selon la revendication 1 ou 2,
**caractérisé en ce que**
la paroi intérieure (6) est munie d'au moins une ouverture (10) pour l'amenée de gaz.

4. Dispositif de mélange pour brûleur à gaz selon l'une des revendications 1 à 3,
**caractérisé en ce**
**qu'**une zone de réception et d'agencement (11) pour un robinet de gaz est placée sur la paroi extérieure (5).

5. Dispositif de mélange pour brûleur à gaz selon la revendication 4,
**caractérisé en ce**
**qu'**une ouverture (12) est attribuée à la zone de réception et d'agencement (11) pour le robinet de gaz dans la paroi extérieure (5), laquelle est reliée de manière pneumatique à l'ouverture (10) sur la paroi intérieure (6).

6. Dispositif de mélange pour brûleur à gaz selon l'une des revendications 1 à 5,
**caractérisé en ce que**
la pièce en forme de coque (2) est formée comme une pièce fondue d'un seul tenant avec la paroi extérieure (5).

7. Dispositif de mélange pour brûleur à gaz selon l'une des revendications 1 à 6,
**caractérisé en ce que**
les pièces en forme de coque (2, 3) sont au choix en aluminium moulé sous pression ou en plastique.
